# EUROPÄISCHE PATENTSCHRIFT

(11) **EP 3 891 080 B1**
(45) Veröffentlichungstag und Bekanntmachung des Hinweises auf die Patenterteilung: **18.09.2024**
(21) Anmeldenummer: 19816619.1
(22) Anmeldetag: 03.12.2019
(51) Int. Cl.: B65D 33/06, B65D 75/58

(54) **SACK UND FOLIENSCHLAUCH ZUR HERSTELLUNG EINES DERARTIGEN SACKES**
BAG AND FILM TUBE FOR PRODUCING SUCH A BAG
SAC ET FILM TUBULAIRE DESTINÉ À FABRIQUER UN TEL SAC

(30) Priorität: 03.12.2018 DE 202018106868 U
(43) Veröffentlichungstag der Anmeldung: 13.10.2021
(73) Patentinhaber: Bischof + Klein SE & Co. KG, 49525 Lengerich (DE)
(72) Erfinder: REPP, Waldemar, 49170 Hagen (DE); BERGMANN, Reinhard, 49134 Wallenhorst (DE); HEERMANN, Frank, 49504 Lotte (DE); MICHEL, Carsten, 49170 Hagen (DE); REINKER, Christoph, 49525 Lengerich (DE); WIEGAND, Uwe, 48477 Hörstel (DE); ZUM DOHME, Rolf, 49525 Lengerich (DE); SUNDERMANN, Jürgen, 49525 Lengerich (DE)
(74) Vertreter: Deters, Frank
(86) Internationale Anmeldenummer: PCT/EP2019/083529
(87) Internationale Veröffentlichungsnummer: WO 2020/115062

(56) Entgegenhaltungen:
- EP-A1- 0 779 222
- EP-B1- 0 620 157
- EP-B1- 2 059 456
- WO-A1-00/43272
- WO-A1-2016/100852
- WO-A1-91/06488
- DE-A1- 3 836 227
- DE-U1- 202016 102 623
- FR-A1- 2 951 439

## Beschreibung

Die Erfindung betrifft einen Sack mit einem Füllraum für Schüttgut, der von einem unteren Boden, einer umlaufenden Wandung und einem dem unteren Boden abgewandten oberen Füllraumabschluss begrenzt ist. Der Sack weist einen Aufreißstreifen zur Freigabe eines Öffnungsfeldes des Sackes auf, der von einer oberen Schwächungslinie und einer unteren Schwächungslinie begrenzt ist, wobei beide Schwächungslinien parallel zum oberen Füllraumabschluss verlaufen und die obere Schwächungslinie zwischen dem oberen Füllraumabschluss und der unteren Schwächungslinie positioniert ist.

Ein derartiger Sack ist beispielsweise aus der EP 0 620 157 B1 bekannt. Mithilfe des Aufreißstreifens wird der gesamte Bereich des Sackes oberhalb des Streifens von dem das Füllgut beherbergenden unteren Teil des Sackes abgetrennt. Die Schwächungslinien und auch eine Stirnlinie, die senkrecht zu den beiden Schwächungslinien verläuft und an der der Aufreißstreifen beginnt, sind jeweils perforiert. Zum Öffnen des Aufreißstreifens wird die Stirnlinienperforation mit einem Finger der den Sack öffnenden Person eingedrückt und anschließend der Aufreißstreifen in diesem Bereich von der Innenseite des Sackmaterials und von der Außenseite des Sackmaterials mit Daumen und Zeigefinger ergriffen und entlang der Schwächungslinien weiter aufgerissen. Die Handhabung der Öffnung ist jedoch unsauber, da die Bedienperson beim Aufreißen mit dem Inhalt des Sackes in Berührung kommt und zudem das Eindrücken der Perforation entlang der Stirnlinie nicht immer fehlerfrei erfolgt.

Weitere Säcke sind aus DE 38 36 227 A1, FR 2 951 439 A1, EP 0 779 222 A1, DE 20 2016 102623 U1, EP 2 059 456 A1, WO 91/06488 A1, WO 2016/100852 A1 und WO 00/43272 A1 bekannt.

Der Erfindung liegt die Aufgabe zugrunde, einen Sack der eingangs genannten Art mit verbesserter Öffnungsmöglichkeit bereitzustellen.

Die Erfindung wird durch einen Sack gemäß Anspruch 1 gelöst, bei dem der Sack eine quer zum oberen Füllraumabschluss verlaufende Längsnaht aufweist, wobei die obere und die untere Schwächungslinie im Bereich der Längsnaht beginnen und die Längsnaht im Bereich zwischen den beiden Schwächungslinien schwächer ausgebildet ist als oberhalb der oberen Schwächungslinie und unterhalb der unteren Schwächungslinie. Der Aufreißstreifen haftet dadurch schwächer an dem im Bereich der Längsnaht unterhalb des Aufreißstreifens befindlichen Sackmaterial und kann leicht zwischen Daumen und Zeigefinger einer Bedienperson fixiert zunächst von dem unterhalb des Aufreißstreifens befindlichen Sackmaterial im Bereich der Längsnaht entfernt und anschließend entlang der Schwächungslinien aufgerissen werden. Die Finger der Bedienperson berühren dabei nicht das im Sack befindliche Füllgut.

Mit Vorteil weist der Sack im Bereich der Längsnaht zwischen den beiden Schwächungslinien eine den Verschweißungsprozess behindernde Störersubstanz auf. Diese wird besonders bevorzugt von einem Lack gebildet, der im Bereich der Längsnaht zwischen den Schwächungslinien in der Art eines Rasters entweder auf der dem Füllraum zugewandten Seite des Aufreißstreifens oder auf der dem Füllraum abgewandten Seite des Sackmaterials unterhalb des Aufreißstreifens aufgebracht ist. Der Lack ist dabei bevorzugt so gewählt, dass eine Haftung einer zusätzlichen Schmelze zur Ausbildung der Längsnaht auf dem Lack deutlich schwächer ausgebildet ist als auf dem übrigen Sackmaterial im Bereich der Längsnaht.

In einer besonders bevorzugten Ausgestaltung der Erfindung ist am Anfang des Aufreißstreifens zwischen den beiden Schwächungslinien ein Fähnchen angeordnet, das entgegen der Aufreißrichtung über die Längsnaht hinausgeht und nicht am Material der Wandung des Sackes anhaftet. Mit Hilfe des Fähnchens kann eine Bedienperson den Anfang des Aufreißstreifens besonders leicht greifen und den Aufreißstreifen in Aufreißrichtung entlang der Schwächungslinien öffnen. Wird der Sack aus einer Folienbahn gebildet, die zu einem Folienschlauch umgelegt wird, wobei die beiden Seiten der Folienbahn übereinandergelegt und mit der Längsnaht verbunden werden, so wird das Fähnchen besonders bevorzugt dadurch ausgebildet, dass die obere Folie in Umfangsrichtung geringfügig über die Längsnaht hinaus über die untere Folienbahn gezogen ist. Dadurch entsteht entlang der Längsnaht ein Folienstreifen, der nicht mit der darunter befindlichen Folie verbunden ist. Die beiden Schwächungslinien gehen dann ebenfalls über die Längsnaht hinaus bis zum seitlichen Ende der oberen Folie des Sackes. Die Schwächungslinien erstrecken sich jedoch jeweils nicht auf die untere Folie im Bereich der Längsnaht. Die Positionierungsangabe des Beginnes der Schwächungslinien im Bereich der Längsnaht ist im Sinne dieser Erfindung so zu verstehen, dass die Schwächungslinien entweder dort beginnen, wo die Längsnaht verläuft oder aber bei Ausbildung des vorgenannten Fähnchens leicht über die Längsnaht entgegen der Aufreißrichtung hinausgehend.

In einer bevorzugten Ausgestaltung der Erfindung sind das Sackmaterial im Bereich der Enden der Schwächungslinien und das Material und die Breite des Aufreißstreifens dergestalt ausgebildet, dass der Widerstand gegen ein Aufreißen des Aufreißstreifens über die Enden der Schwächungslinien hinaus größer ist, als der Widerstand gegen ein Abreißen des Aufreißstreifens vom Sack. Der Sack kann dadurch beim Öffnen des Öffnungsfeldes entlang der Schwächungslinien nur bis zum Ende der Schwächungslinien geöffnet werden und nicht darüber hinaus, da bei einem weiteren Ziehen am Aufreißstreifen sich nicht der Sack weiter öffnet, sondern der Aufreißstreifen abreißt. Unter den Enden der Schwächungslinien wird jeweils die Seite der Schwächungslinien verstanden, zu denen hin der Aufreißstreifen während des Aufreißens entlang der Schwächungslinien das Öffnungsfeld freigebend geöffnet wird.

In einer besonders bevorzugten Ausgestaltung der Erfindung besteht der Sack aus einer Folie, die ein- oder mehrschichtig aufgebaut sein kann.

Gemäß der Erfindung ist der Sack ein Seitenfaltensack mit einer Vorderseite und einer Rückseiten, die über eine erste Seitenwandung und eine zweite Seitenwandung miteinander verbunden sind, wobei die Seitenwandungen jeweils von Seitenfalten gebildet werden. Die Schwächungslinien erstrecken sich dabei quer über zumindest 80 % der Breite der Vorderseite oder der Breite der Rückseite des Sackes, insbesondere über die gesamte Breite der Vorderseite oder über die gesamte Breite der Rückseite. Der Bereich der Seitenfalten bleibt aber jeweils frei von den Schwächungslinien. Durch diese Ausgestaltung bildet sich bei einem Seitenfaltensack die gewünschte V-förmige Schütte unterhalb des Öffnungsfeldes bedingt durch die Positionierung der unteren Schwächungslinie besonders vorteilhaft aus.

Sowohl das Ausschütten des im Sack befindlichen Schüttgutes als auch dessen Dosierung ist bei dem in der EP 0 620 157 B1 offenbarten Sack schwierig, da die den Sack ausschüttende Person mit der Hand deren ersten Arms unterhalb des Bodens des Sackes angreift und den oberen Teil des verbliebenen Sackes über den Unterarm des zweiten Arms legt und anschließend den Sack mithilfe der Hand des ersten Arms neigen muss. Um das Ausschütten zu erleichtern, weist der obere Füllraumabschluss daher in einer besonders bevorzugten Ausgestaltung der Erfindung einen Fingerkuppenanlagebereich auf dessen dem Füllraum zugewandter Innenseite auf. Der Fingerkuppenanlagebereich wird dabei von einer Materialabkantung zwischen einem ersten Schenkel und einem zweiten Schenkel des Sackes gebildet, wobei sich der erste Schenkel von der oberen Schwächungslinie bis zur Materialabkantung erstreckt und der zweite Schenkel sich daran von der Materialabkantung beginnend anschließt. Die Materialabkantung kann dabei entweder in eine einstückige Folie durch eine Falz oder die Einbringung einer Naht gebildet sein oder aber indem zwei Folien mit einer Siegelnaht miteinander verbunden sind. Der erste Schenkel und der zweite Schenkel des Sackes werden jeweils von dem den Füllraum umgebenen Sackmaterial gebildet. Der Sack ist dabei dergestalt dimensioniert und der Aufreißstreifen positioniert, dass die beiden Schenkel im Zustand mit geöffnetem Öffnungsfeld eines mit Füllgut befüllten Sackes bei einem Tragen des Sackes durch Eingriff in das Öffnungsfeld einen Winkel von nicht mehr als 135° einschließen. Der Sack wird dabei beispielsweise von der Hand einer Bedienperson getragen, das heißt eine Bedienperson greift in das Öffnungsfeld mit einer Hand ein und der erste Schenkel ruht auf der Hand der Bedienperson, während der Sack getragen von der Hand von dieser herunterhängt. Die Dimensionierung des Sackes ist somit dergestalt gewählt, dass ein Winkel von nicht mehr als 135° im vorgenannten Zustand des Sackes ausgebildet wird. Es hat sich gezeigt, dass durch diese Ausgestaltung ein sicheres Tragen des Sackes durch Eingriff in das geöffnete Öffnungsfeld möglich ist.

Erfindungsgemäß beträgt der Abstand der oberen Schwächungslinie zur Materialabkantung 30 bis 65 mm, besonders bevorzugt 45 bis 55 mm, und der Abstand der unteren Schwächungslinie zur oberen Schwächungslinie 15 bis 25 mm. Die umlaufende Wandung des Sackes weist dabei eine Vorderseite und eine Rückseite auf, wobei beide Schwächungslinie entweder auf der Vorderseite oder auf der Rückseite des Sackes zentriert angeordnet sind und sich über 15 bis 35% des Sackumfangs erstrecken.

Der Sack wird entlang der Schwächungslinien geöffnet, wobei die Position der Schwächungslinien die Position des Öffnungsfeldes in dem Sack vorgibt. Das Öffnungsfeld hat dabei im geöffneten Zustand die Form eines Rechtecks mit einer Höhe entsprechend dem Abstand der Schwächungslinien zueinander und einer Länge entsprechend der Länge der beiden Schwächungslinien. Das Öffnungsfeld befindet sich zentriert entweder auf der Vorderseite oder auf der Rückseite des Sackes und erstreckt sich über 15 bis 35% des Umfangs des Sackes.

Es hat sich herausgestellt, dass bei einer derartigen Positionierung des Öffnungsfeldes über die vorgenannte Positionierung der beiden Schwächungslinien das Sackmaterial zwischen der oberen Materialabkantung und der oberen Schwächungslinie und damit der oberen Kante des Öffnungsfeldes zusammen mit dem Material der oberen Materialabkantung für die Hand des weiteren Arms der den Sack ausschüttenden Person verwendet werden kann. Der sich daraus ergebende Griff ist voluminös und gleichzeitig fest genug, um ein leichtes Ausschütten des Sackes zu ermöglichen. Wird die obere Schwächungslinie und damit die obere Kante des Öffnungsfeldes weiter in Richtung Sackboden verlegt, greifen die Finger der zu bedienenden Person nicht mehr zusätzlich die obere Materialabkantung an, wodurch der Griff erheblich an Stabilität und die den Sack ausschüttende Person an Kontrolle über den Sack verliert. Wird das Öffnungsfeld hingegen weiter in Richtung oberer Materialabkantung verlegt indem der Abstand zwischen oberer Schwächungslinie und der Materialabkantung über das erfinderische Maß hinaus verkürzt wird, wird der Griff sehr schmal und unkomfortabel. Gerade bei höherem Gewicht des Sackes müsste eine Bedienperson in diesem Fall das Gewicht vornehmlich mit den Fingerkuppen tragen und nicht mehr mit der gesamten Hand.

Durch die Zentrierung des Öffnungsfeldes auf der Vorderseite oder aber auf der Rückseite des Sackes kann das Gewicht des Sackes beim Ausschütten leichter ausbalanciert werden. Durch den Abstand der beiden Schwächungslinien zueinander von 15 bis 25 mm und damit durch die gezielte Höhe des Öffnungsfeldes in Verbindung mit der Erstreckung der Schwächungslinien und damit ebenfalls des Öffnungsfeldes über 15 bis 35% des Umfangs des Sackes entsteht eine V-förmige Schütte entlang der unteren Kante des Öffnungsfeldes, die aus der unteren Schwächungslinie resultiert, mit der eine gezielte Dosierung und Schüttrichtung möglich ist.

Eine den Sack ausschüttende Person greift den Sack mit der Hand des ersten Armes unterhalb des Bodens des Sackes. Mit der Hand des zweiten Armes greift die Person in das Öffnungsfeld hinein und nimmt das Sackmaterial zwischen der oberen Kante des Öffnungsfeldes und der Materialabkantung sowie zusätzlich die Materialabkantung selbst in der Art eines stabilen Griffes in die Hand. Sobald die Person den Sack durch Anheben des Bodens oder Absenken des Öffnungsfeldes schräg hält, bildet die untere Kante des Öffnungsfeldes eine V-förmig nach außen herausgestülpte Schütte aus, über die das Schüttgut sehr leicht und gut zu dosieren abgegeben werden kann.

Der obere frühere Füllraumabschluss wird in einer besonders bevorzugten Ausgestaltung der Erfindung von einer Quernaht gebildet, wobei die Quernaht im Inneren des Sackes auch die Materialabkantung ausbildet. Diese Ausgestaltung liegt insbesondere dann vor, wenn der Sack ein Seitenfaltensack ist.

In einer hierzu alternativen Ausgestaltung ist der obere Füllraumabschluss von einem oberen Boden gebildet und die Materialabkantung wird vom Übergang der umlaufenden Wandung des Sackes zum oberen Boden gebildet. Die Materialabkantung kann hierbei entweder eine in eine Folie eingebrachte Falz sein oder aber das Material des Sackes ist in diesem Bereich zusätzlich gesiegelt. Diese Ausgestaltung liegt insbesondere dann vor, wenn der Sack ein Ventilsack ist.

Die Erfindung wird zudem von einem Folienschlauch gemäß Anspruch 8 zur Herstellung von Säcken der vorgenannten Art gelöst. Der Folienschlauch weist hierbei eine Vielzahl von in gleichbleibenden Abständen parallel zueinander angeordneten Aufreißstreifen zur Freigabe jeweils eines Öffnungsfeldes auf. Die Aufreißstreifen sind jeweils von einer oberen Schwächungslinie und einer unteren Schwächungslinie begrenzt. Der Folienschlauch wird dabei von einer Folienbahn gebildet, die zu einem Schlauch umgelegt ist, wobei der Folienschlauch eine längs zum Folienschlauch verlaufende Längsnaht aufweist, die die beiden übereinandergelegten seitlichen Enden der Folienbahn miteinander verbindet, wodurch der Folienschlauch ausgebildet wird. Entsprechend ist selbstverständlich auch die Wandung der vorgenannten Säcke umfänglich ausgebildet. Durch diese Ausgestaltung des Folienschlauches kann aus dem Folienschlauch ein erfindungsgemäßer Sack der vorgenannten Art hergestellt werden mit den sich im Zusammenhang mit den erfindungsgemäßen Säcken genannten Vorteilen.

Am Anfang jedes Aufreißstreifens des Folienschlauches ist in einer besonders bevorzugten Ausgestaltung der Erfindung zwischen den beiden diesem Aufreißstreifen zugeordneten Schwächungslinien ein Fähnchen angeordnet, das entgegen der Aufreißrichtung über die Längsnaht hinausgeht und nicht am Material der Wandung des Folienschlauches anhaftet. Die sich hieraus für die aus dem erfindungsgemäßen Folienschlauch ergebenden erfindungsgemäßen Säcke weisen dadurch die mit den vorgenannten Fähnchen im Zusammenhang mit den Säcken beschriebenen Vorteile beim Öffnen des Öffnungsfelds auf.

Erfindungsgemäß weist der Folienschlauch eine Vielzahl von in gleichbleibenden Abständen jeweils quer zur Längserstreckung des Folienschlauches angeordneten Materialabkantungsbereichen zum Einbringen jeweils einer Materialabkantung auf, die jeweils einem Aufreißstreifen zugeordnet ist. Der Abstand der jeweils oberen Schwächungslinie zum zugeordneten Materialabkantungsbereich beträgt 30 bis 65 mm, insbesondere 45 bis 55 mm, und der Abstand der jeweils unteren Schwächungslinie zur jeweils oberen Schwächungslinie jedes Aufreißstreifens beträgt 15 bis 25 mm. Dabei sind die Schwächungslinie auf dem Folienschlauch in dessen flachgelegtem Zustand zentriert angeordnet und erstrecken sich über 15 bis 35% des Folienschlauchumfangs. Durch diese Ausgestaltung des Folienschlauches kann ein Sack der vorgenannten Art aus dem Folienschlauch hergestellt werden mit den Vorteilen, die zu diesem Sack oben bereits aufgeführt sind.

In einer bevorzugten Ausgestaltung des erfindungsgemäßen Folienschlauches sind die Folien des Folienschlauches im Bereich der Enden der Schwächungslinien und das Material und die Breite des Aufreißstreifens dergestalt ausgebildet, dass der Widerstand gegen ein Aufreißen des Aufreißstreifens über die Enden der Schwächungslinien hinaus größer ist, als der Widerstand gegen ein Abreißen des Aufreißstreifens vom Folienschlauch. Auch hier kann mit einem dergestalt ausgebildeten erfindungsgemäßen Folienschlauch ein Sack der vorgenannten Art hergestellt werden mit den zu diesem Sack genannten Vorteilen.

Weitere Details und vorteilhafte Ausgestaltungen der Erfindung werden nachfolgend anhand eines schematisch dargestellten Sackes und eines schematisch dargestellten Ausschnitts aus einem erfindungsgemäßen Folienschlauch erläutert; es zeigen:
- Fig. 1: ein erfindungsgemäßer Sack mit geschlossenem Öffnungsfeld,
- Fig. 2: ein erfindungsgemäßer Sack entsprechend Fig. 1 mit entlang der Schwächungslinien aufgerissenem Aufreißstreifen,
- Fig. 3: den Gegenstand aus Fig. 2 in Schüttposition, den Griff und die V-förmige Schütte zeigend und
- Fig. 4: einen Ausschnitt eines flachgelegten Folienschlauches.

Nachfolgend werden gleichwirkende Elemente der Erfindung mit einer einheitlichen Bezugsziffer versehen, sofern dies sinnvoll ist. Insbesondere werden Elemente des erfindungsgemäßen Sackes, die sich auch beim erfindungsgemäßen Folienschlauch wiederfinden mit einer einheitlichen Bezugsziffer versehen. Die nachfolgend anhand der Ausführungsbeispiele erläuterten Merkmale der Erfindung können auch einzeln oder in anderen Kombinationen als im Ausführungsbeispiel dargestellt, Gegenstand der Erfindung sein.

Fig. 1 bis 3 zeigen einen erfindungsgemäßen Sack 2 mit einem Füllraum für Schüttgut, der von einem unteren Boden 4, einer umlaufenden Wandung 6 und einem dem unteren Boden 4 abgewandten oberen Füllraumabschluss 8 begrenzt ist. Der Sack 2 weist einen Aufreißstreifen 10 zur Freigabe eines Öffnungsfeldes 12 des Sackes 2 auf, der von einer oberen Schwächungslinie 14 und einer unteren Schwächungslinie 16 begrenzt ist. Beide Schwächungslinien 14, 16 verlaufen dabei parallel zum oberen Füllraumabschluss 8 und die obere Schwächungslinie 14 ist zwischen dem oberen Füllraumabschluss 8 und der unteren Schwächungslinie 16 positioniert. Der Sack 2 weist eine quer zum oberen Füllraumabschluss 8 verlaufende Längsnaht 18 auf. Die obere und die untere Schwächungslinie 14, 16 beginnen jeweils im Bereich der Längsnaht 18. Die Längsnaht 18 ist im Bereich zwischen den beiden Schwächungslinien 14, 16 schwächer ausgebildet als oberhalb der oberen Schwächungslinie 14 und unterhalb der unteren Schwächungslinie 16.

Am Anfang 20 des Aufreißstreifens 10 zwischen den beiden Schwächungslinien 14, 16 ist ein Fähnchen 22 angeordnet, das entgegen der Aufreißrichtung, wobei die Aufreißrichtung im Ausführungsbeispiel durch den Pfeil 24 gekennzeichnet ist, über die Längsnaht 18 hinausgeht und nicht am Material 26 der Wandung 6 des Sackes 2 in diesem Bereich anhaftet.

Das Sackmaterial im Bereich der Enden 28 der Schwächungslinie 14, 16 und das Material und die Breite des Aufreißstreifens 10 sind dergestalt ausgebildet, dass der Widerstand gegen ein Aufreißen des Aufreißstreifens 10 über die Enden 28 der Schwächungslinien 14, 16 hinaus größer ist als der Widerstand gegen ein Abreißen des Aufreißstreifens 10 vom Sack 2.

Im gezeigten Ausführungsbeispiel ist der Sack 2 ein Seitenfaltensack mit einer Vorderseite 30 und einer dieser gegenüberliegenden Rückseite, die im Ausführungsbeispiel nicht zu sehen ist. Vorderseite 30 und die Rückseite sind über eine erste Seitenwandung 32 und eine zweite Seitenwandung, deren Position durch Pfeil 34 angedeutet ist, miteinander verbunden. Die Seitenwandungen 32, 34 werden jeweils von Seitenfalten 36 gebildet und die Schwächungslinien 14, 16 erstrecken sich quer über zumindest 80% der Breite a der Vorderseite 30. Der Bereich der Seitenfalten 36 ist dabei frei von den Schwächungslinien 14, 16.

Der obere Füllraumabschluss 8 weist einen Fingerkuppenanlagebereich 38 auf dessen dem Füllraum zugewandten Innenseite auf, der von einer Materialabkantung 40 zwischen einem ersten Schenkel 42 und einem zweiten Schenkel, der in den Figuren nicht zu sehen ist, dessen Position aber mit dem Pfeil 44 angedeutet ist, des Sackes 2 gebildet ist. Der erste Schenkel 42 erstreckt sich dabei von der oberen Schwächungslinie 16 bis zur Materialabkantung 40 und der zweite Schenkel 44 schließt sich daran von der Materialabkantung 40 beginnend an. Die beiden Schenkel 42, 44 schließen im Zustand mit geöffnetem Öffnungsfeld 12 des mit Füllgut befüllten Sackes 2 bei einem Tragen des Sackes 2 durch Eingriff in das Öffnungsfeld 12 einen Winkel von nicht mehr als 135° ein. Diese Halteposition ist in etwa in Fig. 3 dargestellt, wobei in Fig. 3 der Sack 2 zusätzlich durch eine zweite Hand unterhalb des Sackes 2 gehalten wird.

Der Abstand b der oberen Schwächungslinie 14 zur Materialabkantung 40 beträgt 30 bis 65 mm und besonders bevorzugt 45 bis 55 mm. Der Abstand c der unteren Schwächungslinie 16 zur oberen Schwächungslinie 14 beträgt 15 bis 25 mm. Die umlaufende Wandung 6 des Sackes weist auch hier eine Vorderseite 30 und eine in dem Ausführungsbeispiel nicht zu sehende Rückseite auf, wobei beide Schwächungslinien 14, 16 auf der Vorderseite des Sackes 2 zentriert angeordnet sind und sich über 15 bis 35 % des Sackumfangs erstrecken.

Der obere Füllraumabschluss 8 wird im Ausführungsbeispiel von einer Quernaht 46 gebildet und die Quernaht 46 bildet im Inneren des Sackes 2 auch die Materialabkantung 40 aus.

Fig. 4 zeigt einen Ausschnitt eines erfindungsgemäßen Folienschlauches 48 zur Herstellung der vorgenannten erfindungsgemäßen Säcke 2. Der Folienschlauch 48 hat eine Vielzahl von in gleichbleibenden Abständen parallel zueinander angeordneten Aufreißstreifen 10 zur Freigabe jeweils eines Öffnungsfeldes 12, die jeweils von einer oberen Schwächungslinie 14 und einer unteren Schwächungslinie 16 begrenzt sind. Der Folienschlauch 48 weist zudem eine längs zum Folienschlauch 48 verlaufende Längsnaht 18 auf. Die oberen und die unteren Schwächungslinien 14, 16 beginnen jeweils im Bereich der Längsnaht 18 und die Längsnaht 18 ist jeweils im Bereich zwischen der einem Aufreißstreifen 10 zugeordneten oberen und unteren Schwächungslinie 14, 16 schwächer ausgebildet als oberhalb der oberen Schwächungslinie 14 und unterhalb der unteren Schwächungslinie 16.

Beim erfindungsgemäßen Folienschlauch 48 ist jeweils am Anfang 20 jedes Aufreißstreifens 10 zwischen den beiden diesem Aufreißstreifen 10 zugeordneten Schwächungslinien 14, 16 ein Fähnchen 22 angeordnet, das entgegen der Aufreißrichtung 24 über die Längsnaht 18 hinausgeht und nicht am Material 26 der Wandung 6 des Sackes 2 anhaftet. Der Folienschlauch 48 weist zudem eine Vielzahl von in gleichbleibenden Abständen quer zur Längserstreckung, dargestellt durch den Pfeil 50 des Folienschlauches 48, angeordnete Materialabkantungsbereiche 52 zum Einbringen jeweils einer Materialabkantung 40 auf. Der Abstand b der oberen Schwächungslinie 14 des zugeordneten Aufreißstreifens 10 zum Materialabkantungsbereich 52 beträgt 30 bis 65 mm und insbesondere 45 bis 55 mm. Der Abstand c der unteren Schwächungslinie 16 zur oberen Schwächungslinie 14 jedes Aufreißstreifens beträgt 15 bis 25 mm. Die Schwächungslinien 14, 16 sind auf dem Folienschlauch 48 in dessen flachgelegtem Zustand, dargestellt in Fig. 4, zentriert angeordnet und erstrecken sich über 15 bis 35 % des Folienschlauchumfangs.

Die Folie des Folienschlauchs 48 im Bereich der Enden 28 der Schwächungslinien 14, 16 und die Folie und die Breite des Aufreißstreifens 10 sind dergestalt ausgebildet, dass der Widerstand gegen ein Aufreißen des Aufreißstreifens 10 über die Enden 28 der Schwächungslinien 14, 16 hinaus größer ist als der Widerstand gegen ein Abreißen des Aufreißstreifens 10 vom Folienschlauch 48.

### Bezugsziffern

- 2: Sack
- 4: unterer Boden
- 6: Wandung
- 8: oberer Füllraumabschluss
- 10: Aufreißstreifen
- 12: Öffnungsfeld
- 14: obere Schwächungslinie
- 16: untere Schwächungslinie
- 18: Längsnaht
- 20: Anfang des Aufreißstreifens
- 22: Fähnchen
- 24: Aufreißrichtung
- 26: Material der Wandung
- 28: Ende der Schwächungslinien
- 30: Vorderseite
- 32: erste Seitenwandung
- 34: zweite Seitenwandung
- 36: Seitenfalten
- a: Breite der Vorderseite
- 38: Fingerkuppen an Lagebereich
- 40: Materialabkantung
- 42: erster Schenkel
- 44: zweiter Schenkel
- b: Abstand obere Schwächungslinie - Materialabkantung
- c: Abstand obere Schwächungslinie - untere Schwächungslinie
- 46: Quernaht
- 48: Folienschlauch
- 50: Längserstreckung
- 52: Materialabkantungsbereich

## Patentansprüche

1. Sack (2) mit einem Füllraum für Schüttgut, der von einem unteren Boden (4), einer umlaufenden Wandung (6) und einem dem unteren Boden (4) abgewandten oberen Füllraumabschluss (8) begrenzt ist, und mit zumindest einem Aufreißstreifen (10) zur Freigabe eines Öffnungsfeldes (12) des Sackes (2), der von einer oberen Schwächungslinie (14) und einer unteren Schwächungslinie (16) begrenzt ist, wobei beide Schwächungslinien (14, 16) parallel zum oberen Füllraumabschluss (8) verlaufen und die obere Schwächungslinie (14) zwischen dem oberen Füllraumabschluss (8) und der unteren Schwächungslinie (16) positioniert ist, wobei der Sack (2) eine quer zum oberen Füllraumabschluss (8) verlaufende Längsnaht (18) aufweist, die obere und die untere Schwächungslinie (14, 16) im Bereich der Längsnaht (18) beginnen und die Längsnaht (18) im Bereich zwischen den beiden Schwächungslinien (14, 16) schwächer ausgebildet ist als oberhalb der oberen Schwächungslinie (14) und unterhalb der unteren Schwächungslinie (16), wobei der Sack (2) ein Seitenfaltensack mit einer Vorderseite (30) und einer Rückseite ist, die über eine erste Seitenwandung (32) und eine zweite Seitenwandung (34) miteinander verbunden sind, wobei die Seitenwandungen (32, 34) jeweils von Seitenfalten (36) gebildet werden, und die Schwächungslinien (14, 16) sich quer über zumindest 80 % der Breite (a) der Vorderseite (30) oder der Breite der Rückseite erstrecken, insbesondere über die gesamte Breite (a) der Vorderseite (30) oder die gesamte Breite der Rückseite, der Bereich der Seitenfalten (36) aber frei von den Schwächungslinien (14, 16) ist, und wobei der obere Füllraumabschluss (8) einen Fingerkuppenanlagebereich (38) auf dessen dem Füllraum zugewandter Innenseite aufweist, der von einer Materialabkantung (40) zwischen einem ersten Schenkel (42) und einem zweiten Schenkel (44) des Sackes (2) gebildet ist, wobei sich der erste Schenkel (42) von der oberen Schwächungslinie (14) bis zur Materialabkantung (40) erstreckt und der zweite Schenkel (44) sich daran von der Materialabkantung (40) beginnend anschließt, **dadurch gekennzeichnet, dass** die beiden Schenkel (42, 44) im Zustand mit geöffnetem Öffnungsfeld (12), eines mit Füllgut befüllten Sacks (2) bei einem Tragen des Sackes (2) durch Eingriff in das Öffnungsfeld (12) einen Winkel von nicht mehr als 135 Grad einschließen, und dass der Abstand (b) der oberen Schwächungslinie (14) zur Materialabkantung (40) 30 bis 65 mm beträgt, der Abstand (c) der unteren Schwächungslinie (16) zur oberen Schwächungslinie (14) 15 bis 25 mm beträgt und die umlaufende Wandung (6) des Sackes (2) eine Vorderseite (30) und eine Rückseite aufweist, wobei beide Schwächungslinien (14, 16) entweder auf der Vorderseite (30) oder auf der Rückseite des Sackes (2) zentriert angeordnet sind und sich über 15 bis 35 % des Sackumfangs erstrecken.

2. Sack (2) nach Anspruch 1, **dadurch gekennzeichnet, dass** der Sack (2) im Bereich der Längsnaht (18) zwischen den beiden Schwächungslinien (14, 16) eine einen Verschweißungsprozess behindernde Störersubstanz aufweist.

3. Sack (2) nach einem der vorhergehenden Ansprüche, **gekennzeichnet durch** ein am Anfang des Aufreißstreifens (10) zwischen den beiden Schwächungslinien (14, 16) angeordnetes Fähnchen (22), das entgegen der Aufreißrichtung (24) über die Längsnaht (18) hinausgeht und nicht am Material der Wandung (6) des Sackes (2) anhaftet.

4. Sack (2) nach einem der vorhergehenden Ansprüche, **dadurch gekennzeichnet, dass** das Sackmaterial im Bereich der Enden (28) der Schwächungslinien (14, 16) und das Material und die Breite des Aufreißstreifens (10) dergestalt ausgebildet sind, dass der Widerstand gegen ein Aufreißen des Aufreißstreifens (10) über die Enden (28) der Schwächungslinien (14, 16) hinaus größer ist als der Widerstand gegen ein Abreißen des Aufreißstreifens (10) vom Sack (2).

5. Sack (2) nach einem der vorhergehenden Ansprüche, **dadurch gekennzeichnet, dass** der Sack (2) aus einer Folie besteht.

6. Sack (2) nach einem der vorhergehenden Ansprüche, **dadurch gekennzeichnet, dass** der obere Füllraumabschluss (8) von einer Quernaht (46) gebildet ist und die Quernaht (46) im Inneren des Sackes (2) auch die Materialabkantung (40) ausbildet.

7. Sack (2) nach einem der vorhergehenden Ansprüche, **dadurch gekennzeichnet, dass** der obere Füllraumabschluss (8) von einem oberen Boden gebildet ist und die Materialabkantung (40) den Übergang der umlaufenden Wandung (6) zum oberen Boden bildet.

8. Folienschlauch (48) zur Herstellung von Säcken (2) nach einem der vorhergehenden Ansprüche, mit einer Vielzahl von in gleichbleibenden Abständen parallel zueinander angeordneten Aufreißstreifen (10) zur Freigabe jeweils eines Öffnungsfeldes (12), die jeweils von einer oberen Schwächungslinie (14) und einer unteren Schwächungslinie (16) begrenzt sind, wobei beide Schwächungslinien (14, 16) parallel zueinander verlaufen, mit einer längs zum Folienschlauch (48) verlaufenden Längsnaht (18), wobei die oberen und die unteren Schwächungslinien (14, 16) jeweils im Bereich der Längsnaht (18) beginnen und die Längsnaht (18) jeweils im Bereich zwischen der einem Aufreißstreifen (10) zugeordneten oberen und unteren Schwächungslinie (14,16) schwächer ausgebildet ist als oberhalb der oberen Schwächungslinie (14) und unterhalb der unteren Schwächungslinie (16) und mit einer Vielzahl von in gleichbleibenden Abständen jeweils quer zur Längserstreckung (50) des Folienschlauches (48) angeordneten Materialabkantungsbereichen (52) zum Einbringen jeweils einer Materialabkantung (40), die jeweils einem Aufreißstreifen (10) zugeordnet ist, wobei der Abstand (b) der oberen Schwächungslinie (14) des zugeordneten Aufreißstreifens (10) zum Materialabkantungsbereich (52) 30 bis 65 mm beträgt, der Abstand (c) der unteren Schwächungslinie (16) zur oberen Schwächungslinie (14) jedes Aufreißstreifens (10) 15 bis 25 mm beträgt und die Schwächungslinien (14, 16) auf dem Folienschlauch (14) in dessen flachgelegtem Zustand zentriert angeordnet sind und sich über 15 bis 35 % des Folienschlauchumfangs erstrecken.

9. Folienschlauch (48) nach Anspruch 8, **dadurch gekennzeichnet, dass** der Folienschlauch (48) im Bereich der Längsnaht (18) jeweils zwischen der einem Aufreißstreifen (10) zugeordneten oberen und unteren Schwächungslinie (14, 16) eine einen Verschweißungsprozess behindernde Störerverbindung aufweist.

10. Folienschlauch (48) nach einem der vorhergehenden Ansprüche 8 oder 9, **gekennzeichnet durch** ein am Anfang (20) jedes Aufreißstreifens (10) zwischen den beiden diesem Aufreißstreifen (10) zugeordneten Schwächungslinien (14, 16) angeordnetes Fähnchen (22), das entgegen der Aufreißrichtung (24) über die Längsnaht (18) hinausgeht und nicht am Material der Wandung (6) des Folienschlauches (48) anhaftet.

11. Folienschlauch (48) nach einem der Ansprüche 8 bis 10, **dadurch gekennzeichnet, dass** die Folie des Folienschlauchs (48) im Bereich der Enden (28) der Schwächungslinien (14, 16) und die Folie und die Breite des Aufreißstreifens (10) dergestalt ausgebildet sind, dass der Widerstand gegen ein Aufreißen des Aufreißstreifens (10) über die Enden (28) der Schwächungslinien (14, 16) hinaus größer ist als der Widerstand gegen ein Abreißen des Aufreißstreifens (10) vom Folienschlauch (28).

## Claims

1. Bag (2) with a filling space for bulk material which is delimited by a lower base (4), a circumferential wall (6) and an upper filling space termination (8) facing away from the lower base (4), and with at least one tear-off strip (10) to release an opening field (12) of the bag (2) which is delimited by an upper tear line (14) and a lower tear line (16), wherein both tear lines (14, 16) run parallel to the upper filling space termination (8) and the upper tear line (14) is positioned between the upper filling space termination (8) and the lower tear line (16), wherein the bag (2) has a longitudinal seam (18) which opens transversely to the upper filling space termination (8), the upper and the lower tear line (14, 16) begin in the region of the longitudinal seam (18) and the longitudinal seam (18) is formed to be weaker in the region between the two tear lines (14, 16) than above the upper tear line (14) and below the lower tear line (16), wherein the bag (2) is a side gusset bag with a front side (30) and a rear side which are connected to one another via a first side wall (32) and a second side wall (34), wherein the side walls (32, 34) are formed in each case by side gussets (36), and the tear lines (14, 16) extend transversely over at least 80% of the width (a) of the front side (30) or the width of the rear side, in particular over the entire width (a) of the front side (30) or the entire width of the rear side, the region of the side gussets (36) is, however, free of the tear lines (14, 16), and wherein the upper filling space termination (8) has a fingertip bearing region (38) on its inside facing the filling space, which is formed by a material fold (40) between a first limb (42) and a second limb (44) of the bag (2), wherein the first limb (42) extends from the upper tear line (14) up to the material fold (40) and the second limb (44) adjoins this starting from the material fold (40), **characterized in that** the two limbs (42, 44) enclose, in the state with an opened opening field (12) of a bag (2) filled with filling material when carrying the bag (2) by engagement into the opening field (12), an angle of no more than 135 degrees, and that the distance (b) from the upper tear line (14) to the material fold (40) is 30 to 65 mm, the distance (c) from the lower tear line (16) to the upper tear line (14) is 15 to 25 mm and the circumferential wall (6) of the bag (2) has a front side (30) and a rear side, wherein both tear lines (14, 16) are arranged centred either on the front side (30) or on the rear side of the bag (2) and extend over 15 to 35% of the circumference of the bag.

2. Bag (2) according to Claim 1, **characterized in that** the bag (2) has a disruptive substance which hinders a welding process in the region of the longitudinal seam (18) between the two tear lines (14, 16).

3. Bag (2) according to any one of the preceding claims, **characterized by** a flag (22) which is arranged at the start of the tear-off strip (10) between the two tear lines (14, 16), goes beyond the longitudinal seam (18) counter to the tear-off direction (24) and does not adhere to the material of the wall (6) of the bag (2).

4. Bag (2) according to any one of the preceding claims, **characterized in that** the bag material in the region of the ends (28) of the tear lines (14, 16) and the material and the width of the tear-off strip (10) are formed in such a manner that the resistance to a tearing off of the tear-off strip (10) beyond the ends (28) of the tear lines (14, 16) is greater than the resistance to a tearing off of the tear-off strip (10) from the bag (2) .

5. Bag (2) according to any one of the preceding claims, **characterized in that** the bag (2) is composed of a film.

6. Bag (2) according to any one of the preceding claims, **characterized in that** the upper filling space termination (8) is formed by a transverse seam (46) and the transverse seam (46) also forms the material fold (40) inside the bag (2).

7. Bag (2) according to any one of the preceding claims, **characterized in that** the upper filling space termination (8) is formed by an upper base and the material fold (40) forms the transition of the circumferential wall (6) to the upper base.

8. Film tube (48) for producing bags (2) according to any one of the preceding claims, with a plurality of tear-off strips (10) arranged at constant distances parallel to one another for the release of in each case one opening field (12) which are delimited in each case by an upper tear line (14) and a lower tear line (16), wherein both tear lines (14, 16) run parallel to one another, with a longitudinal seam (18) running longitudinally with respect to the film tube (48), wherein the upper and the lower tear lines (14, 16) begin in each case in the region of the longitudinal seam (18) and the longitudinal seam (18) is formed to be weaker respectively in the region between the upper and lower tear line (14, 16) assigned to a tear-off strip (10) than above the upper tear line (14) and below the lower tear line (16) and with a plurality of material fold regions (52) arranged at constant distances in each case transversely to the longitudinal extent (50) of the film tube (48) for incorporation in each case of a material fold (40) which is assigned in each case to a tear-off strip (10), wherein the distance (b) between the upper tear line (14) of the assigned tear-off strip (10) and the material fold region (52) is 30 to 65 mm, the distance (c) between the lower tear line (16) and the upper tear line (14) of each tear-off strip (10) is 15 to 25 mm and the tear lines (14, 16) on the film tube (14), in its laid-flat state, are arranged in a centred manner and extend over 15 to 35% of the circumference of the film tube.

9. Film tube (48) according to Claim 8, **characterized in that** the film tube (48) has a disruptive connection which hinders a welding process in the region of the longitudinal seam (18) in each case between the upper and lower tear line (14, 16) assigned to a tear-off strip (10) .

10. Film tube (48) according to any one of preceding Claims 8 or 9, **characterized by** a flag (22) which is arranged at the start of each tear-off strip (10) between the two tear lines (14, 16) assigned to this tear-off strip (10), goes beyond the longitudinal seam (18) counter to the tear-off direction (24) and does not adhere to the material of the wall (6) of the film tube (48) .

11. Film tube (48) according to any one of Claims 8 to 10, **characterized in that** the film of the film tube (48) in the region of the ends (28) of the tear lines (14, 16) and the film and the width of the tear-off strip (10) are formed in such a manner that the resistance to a tearing off of the tear-off strip (10) beyond the ends (28) of the tear lines (14, 16) is greater than the resistance to a tearing off of the tear-off strip (10) from the film tube (28).

## Revendications

1. Sac (2) avec un espace de remplissage pour un produit en vrac, qui est délimité par un fond inférieur (4), une paroi périphérique (6) et une fermeture d'espace de remplissage supérieure (8) détournée du fond inférieur (4), et avec au moins une bande de déchirage (10) pour libérer un champ d'ouverture (12) du sac (2), qui est délimitée par une ligne d'affaiblissement supérieure (14) et une ligne d'affaiblissement inférieure (16), les deux lignes d'affaiblissement (14, 16) s'étendant parallèlement à la fermeture supérieure de l'espace de remplissage (8) et la ligne d'affaiblissement supérieure (14) étant positionnée entre la fermeture supérieure de l'espace de remplissage (8) et la ligne d'affaiblissement inférieure (16), le sac (2) présentant un joint longitudinal (18) s'étendant transversalement à la fermeture supérieure de l'espace de remplissage (8), les lignes d'affaiblissement supérieure et inférieure (14, 16) commençant dans la zone du joint longitudinal (18) et le joint longitudinal (18) étant réalisé plus faible dans la zone entre les deux lignes d'affaiblissement (14, 16) qu'au-dessus de la ligne d'affaiblissement supérieure (14) et au-dessous de la ligne d'affaiblissement inférieure (16), le sac (2) étant un sac à soufflets latéraux avec un côté avant (30) et un côté arrière qui sont reliées l'un à l'autre par l'intermédiaire d'une première paroi latérale (32) et d'une deuxième paroi latérale (34), les parois latérales (32, 34) étant formées chacune par des plis latéraux (36), et les lignes d'affaiblissement (14, 16) s'étendant transversalement sur au moins 80 % de la largeur (a) du côté avant (30) ou de la largeur du côté arrière, notamment sur toute la largeur (a) du côté avant (30) ou toute la largeur du côté arrière, mais la zone des plis latéraux (36) étant exempte des lignes d'affaiblissement (14, 16), et la fermeture supérieure de l'espace de remplissage (8) présentant une zone d'appui du bout des doigts (38) sur son côté intérieur tourné vers l'espace de remplissage, qui est formée par un pliage de matériau (40) entre une première branche (42) et une deuxième branche (44) du sac (2), la première branche (42) s'étendant de la ligne d'affaiblissement supérieure (14) jusqu'au pliage de matériau (40) et la deuxième branche (44) s'y raccordant en commençant par le pliage de matériau (40), **caractérisé en ce que** les deux branches (42, 44), dans l'état avec champ d'ouverture (12) ouvert d'un sac (2) rempli de produit de remplissage, forment un angle ne dépassant pas 135 degrés lorsque le sac (2) est porté par engagement dans le champ d'ouverture (12), et **en ce que** la distance (b) de la ligne d'affaiblissement supérieure (14) au pliage de matériau (40) est de 30 à 65 mm, la distance (c) de la ligne d'affaiblissement inférieure (16) à la ligne d'affaiblissement supérieure (14) est de 15 à 25 mm et la paroi périphérique (6) du sac (2) présente un côté avant (30) et un côté arrière, les deux lignes d'affaiblissement (14, 16) étant agencées de manière centrée soit sur le côté avant (30) soit sur le côté arrière du sac (2) et s'étendant sur 15 à 35 % de la circonférence du sac.

2. Sac (2) selon la revendication 1, **caractérisé en ce que** le sac (2) présente, dans la zone du joint longitudinal (18) entre les deux lignes d'affaiblissement (14, 16), une substance perturbatrice empêchant un processus de soudage.

3. Sac (2) selon l'une quelconque des revendications précédentes, **caractérisé par** un fanion (22) agencé au début de la bande de déchirage (10) entre les deux lignes d'affaiblissement (14, 16), qui dépasse du joint longitudinal (18) à l'encontre de la direction de déchirage (24) et qui n'adhère pas au matériau de la paroi (6) du sac (2).

4. Sac (2) selon l'une quelconque des revendications précédentes, **caractérisé en ce que** le matériau du sac dans la zone des extrémités (28) des lignes d'affaiblissement (14, 16) et le matériau et la largeur de la bande de déchirage (10) sont réalisés tels que la résistance au déchirage de la bande de déchirage (10) au-delà des extrémités (28) des lignes d'affaiblissement (14, 16) est supérieure à la résistance à l'arrachement de la bande de déchirage (10) du sac (2).

5. Sac (2) selon l'une quelconque des revendications précédentes, **caractérisé en ce que** le sac (2) est constitué d'une feuille.

6. Sac (2) selon l'une quelconque des revendications précédentes, **caractérisé en ce que** la fermeture supérieure de l'espace de remplissage (8) est formée par un joint transversal (46) et le joint transversal (46) à l'intérieur du sac (2) réalise également le pliage de matériau (40).

7. Sac (2) selon l'une quelconque des revendications précédentes, **caractérisé en ce que** la fermeture supérieure de l'espace de remplissage (8) est formée par un fond supérieur et le pliage de matériau (40) forme la transition entre la paroi périphérique (6) et le fond supérieur.

8. Tube de feuille (48) pour la fabrication de sacs (2) selon l'une quelconque des revendications précédentes, avec une pluralité de bandes de déchirage (10) agencées parallèlement les unes aux autres à des distances constantes pour libérer respectivement un champ d'ouverture (12), qui sont délimitées respectivement par une ligne d'affaiblissement supérieure (14) et une ligne d'affaiblissement inférieure (16), les deux lignes d'affaiblissement (14, 16) s'étendant parallèlement l'une à l'autre, avec un joint longitudinal (18) s'étendant le long du tube de feuille (48), les lignes d'affaiblissement supérieure et inférieure (14, 16) commençant respectivement dans la zone du joint longitudinal (18) et le joint longitudinal (18) étant respectivement réalisé plus faible dans la zone entre les lignes d'affaiblissement supérieure et inférieure (14, 16) associées à une bande de déchirage (10) qu'au-dessus de la ligne d'affaiblissement supérieure (14) et au-dessous de la ligne d'affaiblissement inférieure (16), et avec une pluralité de zones de pliage de matériau (52) agencées à des distances constantes respectivement transversalement à l'extension longitudinale (50) du tube de feuille (48) pour l'introduction respectivement d'un pliage de matériau (40) qui est associé respectivement à une bande de déchirage (10), la distance (b) entre la ligne d'affaiblissement supérieure (14) de la bande de déchirage (10) associée et la zone de pliage de matériau (52) étant de 30 à 65 mm, la distance (c) entre la ligne d'affaiblissement inférieure (16) et la ligne d'affaiblissement supérieure (14) de chaque bande de déchirage (10) étant de 15 à 25 mm, et les lignes d'affaiblissement (14, 16) étant agencées de manière centrée sur le tube de feuille (14) dans son état aplati et s'étendant sur 15 à 35 % de la circonférence du tube de feuille.

9. Tube de feuille (48) selon la revendication 8, **caractérisé en ce que** le tube de feuille (48) présente, dans la zone du joint longitudinal (18), entre les lignes d'affaiblissement supérieure et inférieure (14, 16) associées à une bande de déchirage (10), une liaison perturbatrice entravant un processus de soudage.

10. Tube de feuille (48) selon l'une quelconque des revendications 8 ou 9 précédentes, **caractérisé par** un fanion (22) agencé au début (20) de chaque bande de déchirage (10) entre les deux lignes d'affaiblissement (14, 16) associées à cette bande de déchirage (10), qui dépasse du joint longitudinal (18) à l'encontre de la direction de déchirage (24) et qui n'adhère pas au matériau de la paroi (6) du tube de feuille (48).

11. Tube de feuille (48) selon l'une quelconque des revendications 8 à 10, **caractérisé en ce que** la feuille du tube de feuille (48) dans la zone des extrémités (28) des lignes d'affaiblissement (14, 16) et la feuille et la largeur de la bande d'arrachage (10) sont réalisées de telle sorte que la résistance au déchirage de la bande de déchirage (10) au-delà des extrémités (28) des lignes d'affaiblissement (14, 16) est supérieure à la résistance à l'arrachement de la bande de déchirage (10) du tube de feuille (28).
